# FASCICULE DE BREVET EUROPEEN

(11) **EP 0 349 385 B1**
(45) Date de publication et mention de la délivrance du brevet: **10.02.1993**
(21) Numéro de dépôt: 89401759.9
(22) Date de dépôt: 22.06.1989
(51) Int. Cl.: F42C 15/30

(54) **Système de sécurité et d'armement pour projectile utilisant la pression des gaz de combustion**
Sicherheits- und Schärfungssystem für ein den Druck der Verbrennungsgase benutzendes Geschoss
Safety and arming system for a projectile using combustion gas pressure

(30) Priorité: 23.06.1988 FR 8808429
(43) Date de publication de la demande: 03.01.1990
(73) Titulaire: GIAT Industries, F-78034 Versailles Cédex (FR)
(72) Inventeur: Blin, André, F-18500 Mehun Sur Yevre (FR)
(74) Mandataire: Célanie, Christian

(56) Documents cités:
- FR-A- 2 126 703
- FR-E- 22 235
- US-A- 2 145 507
- US-A- 2 704 033
- US-A- 2 730 046
- US-A- 3 894 490

## Description

La présente invention concerne un dispositif permettant de provoquer la translation d'un organe de commande d'un système de sécurité et d'armement pour projectiles d'artillerie, et plus particulièrement pour projectiles non girant ou à faible vitesse de rotation tels que ceux tirés à partir de tubes lisses.

Le domaine technique de l'invention est celui des systèmes de sécurité et d'armement utilisant la pression des gaz de combustion d'une charge propulsive pour provoquer un déverrouillage.

Les réglementations en vigueur aujourd'hui dans la plupart des pays, et entre autre dans les pays de l'OTAN, imposent pour toutes les munitions d'artillerie un double déverrouillage au niveau du système de sécurité et d'armement, cela afin de garantir une sécurité maximale au cours du stockage et des manutentions.

Dans le cas de projectiles tirés à partir des tubes rayés qui engendrent donc des vitesses de rotation élevées, le problème est en général par l'utilisation des forces résultant de l'accélération pour obtenir un premier déverrouillage et de la force centrifuge pour le second.

Par contre lorsqu'on est en présence d'un projectile tiré par un tube lisse, il n'est plus possible d'utiliser la force centrifuge. Il paraît alors commode de recourir à un déverrouillage empruntant les gaz de la charge propulsive.

Le brevet FR2126703 décrit une sécurité d'armement utilisant la pression des gaz d'une charge propulsive selon le préambule de la revendication 1. Les gaz agissent sur un piston qui déplace un poussoir. Ce dernier déchire une membrane et libère une bille d'arrêt.

L'inconvénient présenté par un tel dispositif est qu'il n'assure pas l'étanchéité aux gaz en cas d'oubli du piston lors du montage, il n'assure pas non plus un niveau d'étanchéité suffisant lors du tir. Or les gaz de la charge propulsive sont très abrasifs et leur température est de l'ordre de 300°C, sous une pression pouvant atteindre 4.10⁸ Pa. Il est difficile de réaliser une étanchéité du système qui permette d'empêcher à coup sûr ces gaz de s'infiltrer à l'intérieur du dispositif, de venir au contact de ses différents composants pyrotechniques et de provoquer une initiation prématurée de la charge principale, en début de trajectoire, voire à l'intérieur du tube.

La présente invention propose un dispositif de déverrouillage par emprunt de gaz garantissant une étanchéité totale et un niveau de sécurité élevé, simple à réaliser donc très bon marché, pouvant en outre s'adapter à des contraintes de tir plus sévères.

Ainsi l'invention a pour objet un dispositif permettant de provoquer la translation d'un organe de commande d'un système de sécurité et d'armement d'un projectile sous l'action de la pression des gaz résultant de la combustion d'une charge propulsive et comprenant au moins un logement disposé à la partie arrière du projectile et ayant son ouverture orientée de façon à être soumise à la pression des gaz, le fond de ce logement étant constitué par une cloison, l'organe de commande étant disposé au voisinage de la cloison, un piston disposée dans le logement et pouvant se translater dans celui-ci sous l'action de la pression des gaz et provoquer la translation de l'organe de commande, un poinçon apte à perforer la cloison, dispositif caractérisé en ce que l'organe de commande est isolé des gaz par la cloison étanche qui résiste à cette pression, le piston comportant une partie qui forme le poinçon apte à perforer la cloison, et en ce qu'il comporte un moyen d'étanchéité entre le piston et le système de sécurité et d'armement après perforation de la cloison.

De préférence le piston comportera au moins deux parties cylindriques, une première partie dont le diamètre est sensiblement égal à celui d'un premier alésage du logement et une deuxième partie dont le diamètre est inférieur à celui de la première partie et forme le poinçon.

Selon un premier mode de réalisation, le moyen d'étanchéité comprend une partie conique du piston venant coopérer avec le trou perforé par ce dernier dans la cloison.

Selon un deuxième mode de réalisation, le moyen d'étanchéité comprend une troisième partie cylindrique du piston venant coopérer avec un deuxième alésage du logement, coaxial au premier alésage, de façon à réaliser un ajustement serré.

Le piston pourra porter au moins un joint torique disposé au niveau d'une gorge cyclindrique aménagée sur sa surface latérale.

Préferentiellement le dispositif comprendra au moins trois pistons régulièrement espacés angulairement les uns des autres relativement à l'axe du projectile et venant agir sur l'organe de commande, et ce dernier sera constitué par une bague ayant même axe que le projectile.

L'invention sera mieux comprise an vu de la description qui va suivre, faite au regard des dessins annexés, et dans lesquels:
- la figure 1 est une vue partielle en coupe axiale d'un projectile équipé d'un dispositif selon l'invention,
- la figure 2 est une vue de détail du dispositif selon l'invention.

Le projectile partiellement représenté à la figure 1 est constitué par un corps 1 contenant le chargement pyrotechnique 2 et solidaire d'un empennage 3 en alliage léger.

Le projectile est introduit dans une douille 16, sertie ou collée sur l'empennage 3, en arrière du plan de joint entre le corps 1 et ledit empennage 3 et contenant une charge propulsive non représentée.

Entre chargement et empennage vient s'insérer un système de sécurité et d'armement 4 (appelé par la suite SA), coaxial au projectile et porteur d'un doigt 5, permettant de commander un déverrouillage, et qui est maintenu en saillie par une coupelle 6. Le doigt 5 et la coupelle 6 sont positionnés sur le SA au moyen d'une pièce intermédiaire 7, laquelle comporte en outre deux lamages 8, formant entre eux et avec le doigt 5 un angle de 120° par rapport à l'axe du projectile (un lamage 8 est représenté ici diamètralement opposé au doigt 5).

Les lamages 8 reçoivent chacun une entretoise 9 dont le rôle, en coopération avec le doigt 5, est de maintenir une bague 10 perpendiculaire à l'axe du projectile, cette bague 10 étant elle-même centrée sur cet axe par la pièce intermédiaire 7 et son propre logement dans l'empennage 3.

La bague 10 constitue ainsi un organe de commande, dont la translation va entraîner un déverrouillage du SA.

L'empennage 3 porte trois logements 12 identiques, et régulièrement espacés angulairement les uns des autres relativement à l'axe du projectile.

Chaque logement est constitué par trois alésages cylindriques coaxiaux (13, 14, et 15) (voir Figure 2) dont l'axe est perpendiculaire à la face arrière 11 de la bague 10.

L'épaisseur de métal qui sépare le fond de chaque logement de la bague 10 constitue une cloison 17, rigoureusement étanche dont l'épaisseur est notée e.

Chaque logement reçoit un piston étagé 18 (voir Figure 2) celui-ci comprend une première partie cylindrique 19, de diamètre D, qui présente sur sa surface latérale deux gorges 22 recevant chacune un joint d'étanchéité 23. Le piston 18 comporte une seconde partie cylindrique 20, de diamètre d, qui vient s'engager avec jeu dans le troisième alésage 15 du logement 12, le fond de cet alésage est constitué par la cloison 17.

Entre ces première et deuxième parties du piston, se trouve une troisième partie cylindrique 21, raccordée à la seconde par un chanfrein 24 et située au regard du deuxième alésage 14 du logement 12, de diamètre inférieur, les diamètres de 21 et 14 sont choisis de manière à obtenir un ajustement serré sur une longueur suffisante pour assurer l'étanchéité.

L'extraction du piston 18 est rendue impossible par la présence d'un pion d'arrêt 26.

Au départ du coup, les gaz de propulsion exercent sur la face 25 du piston 18 une pression P qui va provoquer sa translation.

Les joints 23 réalisent une étanchéité au cours de ce mouvement (pour des pressions inférieures à 2.10⁸ Pa . La seconde partie 20 de diamètre d va ensuite exercer sur la cloison 17 une contrainte proportionnelle à la pression des gaz et au rapport des sections des première et deuxième parties.

Cette seconde partie du piston 18 agit ainsi comme un poinçon qui va percer la cloison 17, l'épaisseur de cette dernière sera dimensionnée de façon à pouvoir être ainsi poinçonnée.

Il suffira de donner à l'épaisseur e une valeur telle que:$\frac{\text{P.S}}{\text{π.d.e}} \text{> σL}$
S étant la section de la première partie 19 du piston (π.D²/4)
d étant le diamètre de la deuxième partie 20 du piston
e étant l'épaisseur de la cloison
P étant la pression des gaz propulsifs
σL étant la contrainte de rupture au cisaillement du matériau constituant la cloison.
π.d.e représente la surface latérale cylindrique de la cloison que est cisaillée.

La deuxième partie du piston vient ensuite pousser la bague 10, ce qui provoque le cisaillement de la coupelle 6 et des entretoises 9, et entraîne l'enfoncement du doigt 5 et le premier déverrouillage du SA.

Au cours de cette même translation, la troisième partie 21 du piston 18 s'engage en force dans le deuxième alésage 14 et forme une liaison irréversible qui assure une étanchéité haute pression du SA aux gaz propulsifs.

L'étanchéité est obtenue si la longueur de la première partie 20 du piston 18 est inférieure à la profondeur du troisième alésage 15 augmentée de l'épaisseur e de la cloison 17. Dans ce cas, l'ajustement entre la troisième partie 21 du piston 18 et le deuxième alésage 14 est effectué avant que le cisaillement de la cloison soit achevé.

Ainsi les gaz n'ont jamais la possibilité de pénétrer à l'intérieur du SA.

On dimensionnera également la cloison de telle sorte que la pression P des gaz exercée directement sur elle ne puisse pas la rompre.

Il suffira par exemple de choisir e de telle sorte que:$\frac{\text{P.s}}{\text{π.d.e}} \text{< σL ; (ou encore} \frac{\text{P.d}}{\text{4.e}} \text{< σL)}$
s étant la surface de la cloison 17 et également celle de la deuxième partie du piston (π.d²/4)

Cette relation est une approximation, la contrainte réelle que la pression des gaz exerce sur la cloison étant une composition de flexion et de cisaillement et la pression P se répartissant sur toute la surface de la cloison.

On voit ainsi un des avantages de l'invention qui est d'assurer l'étanchéité absolue du SA et de l'intérieur du projectile aux gaz de combustion même en cas de défaut d'étanchéité au niveau des joints 23, voire en cas d'absence totale de ces joints ou du piston lui-même.

Cependant quand les pistons sont mis en place il permettent, en provoquant la translation du doigt 5, un armement sûr et étanche du SA. On est ainsi très loin des systèmes d'armement traditionnels à emprunt de gaz qui nécessitent la mise en oeuvre de clapets complexes souvent détériorés par les gaz et qui n'assurent plus une étanchéité absolue après armement.

A titre d'exemple un projectile du type de celui de la figure 1 avec un empennage en alliage d'aluminium a été muni du dispositif selon l'invention constitué par :
Trois pistons à 120°, diamètre D = 14 mm, diamètre d = 4 mm, épaisseur cloison e = 4 mm.

La pression des gaz est de l'ordre de 3800 bars.

Aucune rupture des cloisons n'intervient en l'absence des pistons. Lorsque ces derniers sont disposés dans leurs logements respectifs, chacun d'eux exerce un effort de l'ordre de 2000 daN sur la cloison, effort qui provoque le cisaillement de cette dernière. La résultante de ces trois forces suivant l'axe du projectile s'exerce ensuite sur la bague 10 et provoque le cisaillement de la coupelle 6 et des entretoises 9 (dimensionnées pour n'exercer qu'une résistance de l'ordre d'une centaine de daN qui est suffisante pour assurer une tenue aux chocs et aux vibrations en cours de manutention ou de stockage).

Il est facile d'adapter le dispositif selon l'invention à des conditions de tir différentes en jouant sur les valeurs de D, d, et e, les surcoûts éventuels seront négligeables en raison de la grande simplicité du dispositif.

Il est possible également de prévoir un autre moyen d'étanchéité entre le piston et le système de sécurité et d'armement après perforation de la cloison, en remplaçant par exemple la troisième partie cylindrique 21 par une partie conique (conicité de l'ordre de 3°) entre les parties cylindriques 19 et 20 du piston, cette partie conique viendra coopérer avec le trou perforé par la partie 20 dans la cloison 17.

Du point de vue de l'intégration du dispositif selon l'invention dans un projectile, on peut noter que:

Grâce à la bague intermédiaire 10, la position du doigt 5 par rapport aux pistons 18 est indifférente, et une indexation du SA relativement aux pistons est inutile. On peut donc recourir à une liaison simplifiée, par exemple par filetage, entre le corps 1 et l'empennage 3.

Il est possible de jouer sur l'inclinaison relative des pistons 18 et de la bague 10, ce qui offre de multiples possibilités d'implantation des pistons dans l'empennage 3.

Enfin, on peut utiliser le dispositif selon l'invention pour un SA implanté dans un projectile girant.

## Revendications

1. Dipositif permettant de provoquer la translation d'un organe de commande d'un système de sécurité et d'armement (4) d'un projectile sous l'action de la pression des gaz résultant de la combustion d'une charge propulsive et comprenant:
- au moins un logement (12) disposé à la partie arrière du projectile et ayant son ouverture orientée de façon à être soumise à la pression des gaz, le fond de ce logement étant constitué par une cloison (17), l'organe de commande étant disposé au voisinage de la cloison,
- un piston (18) disposé dans le logement (12) et pouvant se translater dans celui-ci sous l'action de la pression des gaz et provoquer la translation de l'organe de commande,
- un poinçon apte à perforer la cloison (17),
dispositif *caractérisé en ce que* l'organe de commande est isolé des gaz par la cloison étanche (17) qui résiste à cette pression, le piston comportant une partie qui forme le poinçon apte à perforer la cloison (17), et en ce qu'il comporte un moyen d'étanchéité entre le piston (18) et le système de sécurité et d'armement (4) après perforation de la cloison (17).

2. Dispositif selon la revendication 1, caractérisé en ce que le piston (18) comporte au moins deux parties cylindriques, une première partie (19) dont le diamètre D est sensiblement égal à celui d'un premier alésage (13) du logement (12) et une deuxième partie (20) dont le diamètre est inférieur à celui de la première partie et forme le poinçon.

3. Dispositif selon une des revendications 1 ou 2, caractérisé en ce que le moyen d'étanchéité comprend une partie conique du piston (18) venant coopérer avec le trou perforé par ce dernier dans la cloison (17).

4. Dispositif selon une des revendications 1 ou 2, caractérisé en ce que le moyen d'étanchéité comprend une troisième partie cylindrique (21) du piston (18) venant coopérer avec un deuxième alésage (14) du logement (12), coaxial au premier alésage (13), de façon à réaliser un ajustement serré.

5. Dispositif selon une des revendications 1 à 4, caractérisé en ce que le piston (18) porte au moins un joint (23) disposé au niveau d'une gorge cylindrique (22) aménagée sur sa surface latérale.

6. Dispositif selon une des revendications 1 à 5, caractérisé en ce qu'il comprend au moins trois pistons (18) régulièrement espacés angulairement les uns des autres relativement à l'axe du projectile et venant agir sur l'organe de commande, et en ce que ce dernier est constitué par une bague (10) ayant même axe que le projectile.

## Patentansprüche

1. System, mit dem die Translation eines Antriebsorgans eines Sicherheits- und Schärfungssystems (4) eines Geschosses unter Ausnutzung des bei der Verbrennung einer Treibladung entstehenden Gasdrucks bewirkt werden kann, und das aus folgenden Teilen besteht:
- mindestens eine Vertiefung (12) an der Rückseite des Geschosses und dessen Öffnung so angebracht wird, daß sie dem Gasdruck ausgesetzt ist, wobei der Boden dieser Vertiefung von einer Trennwand (17) gebildet und das Antriebsorgan in der Nähe der Trennwand angebracht wird,
- einem Kolben (18), der in die Vertiefung (12) eingesetzt wird, und der sich innerhalb dieser unter Einwirkung des Gasdrucks seitwärts bewegen und die Translation des Antriebsorgans bewirken kann,
- einem Stößel, der die Trennwand (17) durchstoßen kann,
ein System, das dadurch gekennzeichnet ist, daß das Antriebsorgan durch eine dichte Trennwand (17), die diesen Druck aushält, von den Gasen isoliert wird, wobei ein Teil des Kolbens den Stößel bildet, der imstande ist, die Trennwand (17) zu durchstoßen, und das nach Durchstoßen der Trennwand (17) eine Abdichtungsvorrichtung zwischen dem Kolben (18) und dem Sicherheits- und Schärfungssystem (4) besitzt.

2. System gemäß Patentanspruch 1, das dadurch gekennzeichnet ist, daß der Kolben (18) aus mindestens zwei zylindrischen Teilen besteht, und zwar aus einem ersten Teil (19), dessen Durchmesser D ziemlich genau dem der ersten Bohrung (13) der Vertiefung (12) entspricht, und einem zweiten Teil (20), dessen Durchmesser geringer ist als der des ersten Teils, und der den Stößel bildet.

3. System gemäß Patentanspruch 1 oder 2, das dadurch gekennzeichnet ist, daß die Abdichtungsvorrichtung den konischen Teil des Kolbens (18) miteinbezieht, wobei dieser konische Teil das von ihm gestoßene Loch in der Trennwand (17) ausfüllt.

4. System gemäß Patentanspruch 1 oder 2, das dadurch gekennzeichnet ist, daß die Abdichtungsvorrichtung einen dritten zylindrischen Teil (21) des Kolbens (18) miteinbezieht, der in eine dritte Bohrung (14) der Vertiefung (12) paßt, koaxial zur ersten Bohrung (13), um eine feste Paßform herzustellen.

5. System gemäß Patentanspruch 1 bis 4, das dadurch gekennzeichnet ist, daß der Kolben (18) mindestens eine Dichtung (23) trägt, die sich auf der Höhe einer zylindrischen Rille auf seiner Seitenfläche befindet.

6. System gemäß Patentanspruch 1 bis 5, das dadurch gekennzeichnet ist, daß es mindestens drei Kolben (18) besitzt, die im Verhältnis zur Geschoßachse in regelmäßigem Abstand zueinander winklig angebracht sind und auf das Antriebsorgan einwirken, wobei letzteres aus einem Ring (10) besteht, der die gleiche Achse hat wie das Geschoß.

## Claims

1. Device for initiating the linear movement of a driver mechanism in a safety and arming system (4) of a projectile under the action of the pressure of gases resulting from the combustion of a propellant charge and comprising:
- at least one recess (12) arranged at the base of the projectile and having its aperture orientated in such a way as to be subject to the pressure of the gases, the bottom of this recess consisting of a wall (17), the driver mechanism being positioned in the vicinity of the wall,
- a piston (18) positioned in the recess (12) and capable of linear movement within the said recess under the action of the gas pressure and causing translation of the driver mechanism,
- a punch capable of perforating the wall (17), characterised by the fact that the driver mechanism is separated from the gases by the gastight wall (17) which withstands their pressure, the piston comprising one portion which forms the punch capable of penetrating the wall (17), and by the fact that it comprises a means of providing a seal between the piston (18) and the safety and arming system (4) after penetration of the wall (17).

2. Device according to claim 1, characterised by the fact that the piston (18) comprises at least two cylindrical portions, a first portion (19) the diameter D of which is substantially equal to that of a first bore (13) in the recess (12) and a second portion (20) the diameter of which is less than that of the first portion and forms the punch.

3. Device according to either of claims 1 or 2, characterised by the fact that the means of providing a seal comprises a tapered portion of the piston (18) which mates with the hole made by the latter in the wall (17).

4. Device according to either of claims 1 or 2, characterised by the fact that the means of providing a seal comprises a third cylindrical portion (21) of the piston (18) which mates with a second bore (14) in the recess (12), coaxial with the first bore (13), so as to provide a tight fit.

5. Device according to any of claims 1 to 4, characterised by the fact that the piston (18) carries at least one seal (23) positioned in a cylindrical groove (22) made on its lateral surface.

6. Device according to any of claims 1 to 5, characterised by the fact that it comprises at least three pistons (18) arranged at a regular angular spacing relative to the centre line of the projectile and acting on the driver mechanism, and by the fact that the latter consists of a ring (10) coaxial with the projectile.
